# EUROPÄISCHE PATENTSCHRIFT

(11) **EP 1 694 964 B1**
(45) Veröffentlichungstag und Bekanntmachung des Hinweises auf die Patenterteilung: **24.06.2009**
(21) Anmeldenummer: 04797850.7
(22) Anmeldetag: 12.11.2004
(51) Int. Cl.: F04B 39/02, F04B 53/18

(54) **KÄLTEMITTELVERDICHTER FÜR KRAFTFAHRZEUGE**
REFRIGERANT COMPRESSOR FOR MOTOR VEHICLES
COMPRESSEUR FRIGORIFIQUE POUR VEHICULES AUTOMOBILES

(30) Priorität: 17.11.2003 DE 10354529; 10.12.2003 DE 10358471
(43) Veröffentlichungstag der Anmeldung: 30.08.2006
(73) Patentinhaber: Bitzer Kühlmaschinenbau GmbH, 71065 Sindelfingen (DE)
(72) Erfinder: KACZMAREK, Per, 04277 Leipzig (DE); HILDEBRANDT, Eike, 06118 Halle (DE); DITTRICH, Günter, 04758 Oschatz (DE)
(74) Vertreter: Beck, Jürgen
(86) Internationale Anmeldenummer: PCT/EP2004/012839
(87) Internationale Veröffentlichungsnummer: WO 2005/050019

(56) Entgegenhaltungen:
- WO-A-99/00600
- DE-A1- 19 745 662
- DE-A1- 19 918 161
- US-A- 2 300 973
- US-A- 2 427 638

## Beschreibung

Die Erfindung betrifft einen Kältemittelverdichter für Kraftfahrzeuge umfassend ein Verdichtergehäuse, mindestens zwei in dem Verdichtergehäuse angeordnete Zylinderbohrungen, in den Zylinderbohrungen angeordnete Kolben, einen in dem Verdichtergehäuse angeordneten Antriebswellenraum sowie eine in dem Antriebswellenraum angeordnete Kolbenantriebswelle.

Derartige Kältemittelverdichter sind aus der US 2,427,638 bekannt.

Bei diesen besteht das Problem, dass diese sehr große Mengen an Schmiermittel benötigen, um eine zuverlässige Schmierung aller Schmierstellen sicherzustellen.

Große Mengen an Schmiermittel haben jedoch den Nachteil, dass sich in den großen Schmiermittelmengen Kältemittel löst, das beim Anlaufen des Verdichters wieder ausgast und somit aufgrund des Aufschäumens des Schmiermittels zu Schmierungsproblemen führt.

Ferner führt das sich im Schmiermittel lösende Kältemittel zu einer Verschlechterung der Schmiereigenschaften des Schmiermittels.

Der Erfindung liegt daher die Aufgabe zugrunde, ein Kältemittelverdichter der eingangs beschriebenen Art derart zu verbessern, dass dieser mit möglichst geringen Schmiermittelmengen arbeiten kann.

Diese Aufgabe wird bei einem Kältemittelverdichter der eingangs beschriebenen Art erfindungsgemäß dadurch gelöst, dass in Einbauposition des Kältemittelverdichters der Antriebswellenraum mit einem sich nur über einen Teil der Ausdehnung desselben erstreckenden und in Schwerkraftrichtung tiefstliegenden Bereich einen Sammelraum für Schmiermittel bildet, dass der Antriebswellenraum sich an den Sammelraum anschließende Wandflächen auf weist, die im Wesentlichen das gesamte im Antriebswellenraum anfallende Schmiermittel dem Sammelraum zuführen, dass der Sammelraum bei einer Neigung einer Antriebswellenachse gegenüber der Einbauposition bis zu plus/minus 15° stets der tiefstliegende Teilbereich eines Antriebswellenabschnitts des Verdichtergehäuses bleibt, dass eine Schmiermittelfördereinrichtung eine in den Sammelraum eingreifende Schmiermittelschleuderscheibe umfasst, welche das Schmiermittel aus dem Sammelraum aufnimmt und zu Schmierstellen fördert, und welche in der Einbauposition im Wesentlichen vertikal verläuft.

Mit dem erfindungsgemäßen, sich nur über einen Teil der Ausdehnung des Antriebswellenraums erstreckenden Sammelraum besteht die Möglichkeit, die für eine Funktion der Schmiermittelfördereinrichtung erforderliche Schmiermittelmenge zu reduzieren, und somit die mit den bekannten großen Schmiermittelmengen verbundenen Probleme ebenfalls zu verringern.

Ferner ist vorgesehen, dass die Wandflächen im wesentlichen das gesamte im Antriebswellenraum anfallende Schmiermittel dem Sammelraum zuführen, so dass dadurch sichergestellt ist, dass sich Schmiermittel nicht in neben dem Sammelraum vorgesehenen Vertiefungen sammelt, das in diesen Vertiefungen nicht von der Schmiermittelfördereinrichtung aufgenommen werden kann jedoch zu einer Vergrößerung der notwendigen Schmiermittelmerige führen würde.

Der erfindungsgemäßen Kältemittelverdichter kann dadurch problemlos in Kraftfahrzeugen eingesetzt werden, da der Sammelraum bei einer Neigung einer Antriebswellenachse gegenüber der Einbauposition bis maximal plus/minus 15° stets der tiefstliegende Teilbereich des Antriebswellenabschnitts bleibt.

Die erfindungsgemäße Lösung ist dadurch, dass die Schmiermittelfördereinrichtung eine in den Sammelraum eingreifende Schmiermittelschleuderscheibe umfasst, welche in Einbauposition im Wesentlichen vertikal verläuft, besonders einfach aufgebaut.

Eine besonders zweckmäßige Lösung sieht vor, dass ein Teil der Wandflächen schräg zu einer Antriebswellenachse der Kolbenantriebswelle verläuft, um somit die Ausdehnung des Sammelraums in Richtung der Antriebswellenachse zu reduzieren.

Eine besonders günstig konstruktiv ausführbare Lösung sieht dabei vor, dass der Sammelraum an einen Gehäusedeckel des Verdichtergehäuses angrenzt.

Vorzugsweise ist, um das Verdichtergehäuse einfach zusammenbauen zu können, der Gehäusedeckel derart angeordnet, dass er sich quer zur Antriebswellenachse der Kolbenantriebswelle erstreckt.

Um auch das gesamte im Verdichtergehäuse anfallende Schmiermittel über den Antriebswellenraum aufsammeln zu können, ist vorgesehen, dass der Antriebswellenraum in Einbauposition des Verdichters in Schwerkraftrichtung unterhalb eines Zylinderraums des Verdichtergehäuses liegt.

Vorzugsweise ist auch der Zylinderraum derart gestaltet, dass in diesem anfallendes Schmiermittel im wesentlichen in den Antriebswellenraum eintritt und somit sich auch in dem Zylinderraum im wesentlichen keinerlei zusätzliche Sammelräume bilden, die das Schmiermittel zurückhalten und somit insgesamt zu einer Vergrößerung der Schmiermittelmenge beitragen, ohne damit die Schmierung des erfindungsgemäßen Kältemittelverdichters zu verbessern.

Prinzipiell wäre es bei der erfindungsgemäßen Lösung denkbar, die Wandflächen und den Sammelraum durch einen in dem Verdichter vorgesehenen Einsatz auszubilden.

Eine konstruktiv besonders günstige Lösung sieht jedoch vor, dass der Sammelraum in einen Antriebswellenabschnitt des Verdichtergehäuses eingeformt ist.

Ferner ist es ebenfalls günstig, wenn in den Antriebswellenabschnitt die das Schmiermittel zum Sammelraum hinführenden Wandflächen eingeformt sind.

Eine konstruktiv besonders zweckmäßige Lösung sieht vor, dass der Antriebswellenabschnitt des Verdichtergehäuses eine zum Sammelraum hin geneigte Wanne bildet.

Darüber hinaus ist es außerdem günstig, wenn der Sammelraum bei einer Neigung des Verdichtergehäuses um die Antriebswellenachse der Kolbenantriebswelle bis maximal plus/minus 90°, insbesondere maximal plus/minus 45° gegenüber der Einbauposition stets das Schmiermittel sammelt.

Hinsichtlich der Ausbildung der Schmiermittelfördereinrichtung wurden bislang keine näheren Angaben gemacht. Prinzipiell wäre es dabei denkbar, jede übliche Schmiermittelfördereinrichtung zu verwenden.

Eine derartige Schmiermittelschleuderscheibe könnte durch einen eigenen Antrieb angetrieben sein. Eine besonders zweckmäßige Lösung sieht vor, dass die Schmiermittelschleuderscheibe von der Kolbenantriebswelle angetrieben ist.

Konstruktiv ist es besonders einfach, wenn die Kolbenantriebswelle die Schmiermittelschleuderscheibe trägt.

Hinsichtlich der Anordnung der Schmiermittelschleuderscheibe wurden bislang keine näheren Angaben gemacht. Aus Gründen einer vorteilhaften Gesamtkonzeption hat es sich als zweckmäßig erwiesen, wenn die Schmiermittelschleuderscheibe nahe des dem Sammelraum nächstliegenden Verdichtergehäusedeckels angeordnet ist.

Die Schmiermittelfördereinrichtung ist im Fall einer vorgesehenen Schmiermittelschleuderscheibe derart ausgebildet, dass sie vorzugsweise im Verdichtergehäuse einen Aufnahmeraum für von der Schmiermittelschleuderscheibe geschleudertes Schmiermittel aufweist.

Um den Aufnahmeraum mit Schmiermittel zu füllen ist vorzugsweise der Aufnahmeraum so angeordnet, dass in diesen gegen eine Auffangfläche geschleudertes und von dieser ablaufendes Schmiermittel eintritt.

Prinzipiell wäre es denkbar, die Auffangfläche und den Aufnahmeraum an jeder geeigneten Stelle des Verdichtergehäuses anzuordnen.

Eine besonders vorteilhafte Lösung sieht dabei vor, daß der Aufnahmeraum in dem Gehäusedeckel angeordnet ist.

Ferner sieht eine weitere vorteilhafte Lösung vor, daß die Auffangfläche an dem Gehäusedeckel angeordnet ist.

Um das Einleiten des von den Auffangflächen gefangenen Schmiermittels in den Aufnahmeraum zu verbessern ist vorzugsweise noch vorgesehen, daß die Schmiermittelfördereinrichtung Leitrippen aufweist, welche das Schmiermittel in den Aufnahmeraum leiten.

Die Zufuhr von Schmiermittel zu mindestens einem Teil von Schmierstellen könnte beispielsweise durch im Verdichtergehäuse vorgesehene Kanäle erfolgen.

Eine besonders günstige Lösung sieht jedoch vor, daß die Schmiermittelfördereinrichtung einen in die Kolbenantriebswelle integrierten zentralen Schmiermittelkanal umfaßt. Durch einen derartigen zentralen Schmiermittelkanal der Kolbenantriebswelle lassen sich die einzelnen Schmierstellen derselben besonders einfach mit Schmiermittel versorgen.

Die Versorgung des zentralen Schmiermittelkanals mit Schmiermittel läßt sich konstruktiv besonders dann realisieren, wenn dem zentralen Schmiermittelkanal Schmiermittel aus dem Aufnahmeraum zuführbar ist.

Besonders günstig ist es dabei, wenn der Aufnahmeraum unmittelbar stirnseitig an die Kolbenantriebswelle angrenzt und somit der Schmiermittelkanal unmittelbar in den Aufnahmeraum mündet.

Zur Versorgung der einzelnen Schmierstellen der Kolbenantriebswelle hat es sich dabei als zweckmäßig erwiesen, wenn der zentrale Schmiermittelkanal mit quer zu diesem verlaufenden Schmiermittelversorgungskanälen für Schmierstellen der Kolbenantriebswelle versehen ist.

Diese quer zum zentralen Schmiermittelkanal verlaufenden Schmiermittelversorgungskanäle verbessern die Schmiermittelförderung, da durch die Rotation der Kolbenantriebswelle eine Zentrifugalkraft auf das in den Schmiermittelversorgungskanälen stehende Schmiermittel wirkt, die dieses dann radial zum zentralen Schmiermittelkanal an die jeweiligen Schmierstellen fördert, so daß dadurch eine Pumpwirkung entsteht.

Hinsichtlich der insgesamt vorhanden Füllmenge von Schmiermittel bei dem erfindungsgemäßen Kältemittelverdichter wurden bislang keine näheren Angaben gemacht. Die Füllmenge läßt sich bei der erfindungsgemäßen Lösung vorteilhafterweise derart reduzieren, daß diese geringer ist als der doppelte Hubraum des Kältemittelverdichters.

Noch vorteilhafter ist es, wenn die Füllmenge des Schmiermittels kleiner als das 1,5-fache des Hubraums des Kältemittelverdichters ist.

Alternativ oder ergänzend zu den bislang beschriebenen Ausführungsbeispielen wird die eingangs genannte Aufgabe auch durch ein Kältemittelverdichter der eingangs beschriebenen Art erfindungsgemäß dadurch gelöst, daß die Kolbenantriebswelle im Verdichtergehäuse nur in Gleitlagern gelagert ist und daß die Gleitlager mangelschmierungsfähige Gleitschichten aufweisen.

Durch derartige mangelschmierungsfähige Gleitschichten ergibt sich die Möglichkeit, die Füllmenge des Schmiermittels soweit zu reduzieren, daß zeitweise sogar Unterbrechungen der Schmiermittelzufuhr eintreten können, ohne daß Schäden im Bereich der Gleitlager auftreten.

Darüber hinaus haben die Gleitlager noch den Vorteil, daß sie eine verbesserte Standfestigkeit gegenüber Schwingungen, insbesondere Stillstandsschwingungen, aufweisen.

Um bei der erfindungsgemäßen Lösung auch weitere Schmierstellen mangelschmierungsfähig auszubilden, ist vorzugsweise vorgesehen, daß an der Kolbenantriebswelle Antriebselemente für die Kolben mit Gleitlagern gelagert sind, die mangelschmierungsfähige Gleitschichten aufweisen.

Derartige mangelschmierungsfähige Gleitschichten können beispielsweise auf der Kolbenantriebswelle, beispielsweise Exzenterkörpern derselben, vorgesehen sein.

Besonders günstig ist es jedoch, wenn die mangelschmierungsfähigen Gleitschichten an den Antriebselementen vorgesehen sind.

Diese Antriebselemente sind beispielsweise Pleuel, in deren an der Kolbenantriebswelle angreifendem Pleuelauge derartige Gleitschichten vorgesehen sind.

Darüber hinaus ist vorzugsweise vorgesehen, daß die Antriebselemente an den Kolben mit Gleitlagern gelagert sind, die mangelschmierungsfähige Gleitschichten aufweisen.

Auch in diesem Fall könnte beispielsweise bei der Verwendung von Pleuel als Antriebselementen ein Kolbenbolzen mit einer derartigen mangelschmierungsfähigen Gleitschicht vorgesehen sein.

Eine hinsichtlich der Herstellung zweckmäßige Lösung sieht jedoch vor, daß ein am Kolbenbolzen angreifendes Pleuelauge mit einer mangelschmierungsfähigen Gleitschicht versehen ist.

Auch die Führung der Kolben erfordert üblicherweise eine Schmierung.

Bei der erfindungsgemäßen Lösung ist jedoch ebenfalls vorgesehen, daß die Kolben mangelschmierungsfähig an den Zylinderlaufflächen geführt sind.

Eine derartige mangelschmierungsfähige Führung der Kolben ließe sich beispielsweise dadurch realisieren, daß die Zylinderlaufflächen mit einer mangelschmierungsfähigen Gleitschicht versehen sind.

Eine konstruktiv zweckmäßige Lösung sieht vor, daß die Kolben mangelschmierungsfähige Kolbenringe aufweisen, die dann unmittelbar auf den Zylinderlaufflächen laufen können.

Ergänzend oder alternativ dazu ist es denkbar, wenn die Kolben, insbesondere am Kolbenhemd, mit mangelschmierungsfähigen Gleitschichten versehen sind.

Beim Vorsehen derartiger mangelschmierungsfähiger Gleitschichten für die Führung der Kolben läßt sich der erfindungsgemäße Kältemittelverdichter dahingehend noch weiterhin vorteilhaft ausbilden, daß bei diesem die Kolben zylinderlaufbüchsenfrei an dem Verdichtergehäuse, das heißt im wesentlichen unmittelbar in Zylinderbohrungen des Verdichtergehäuses, geführt sind.

Die mangelschmierungsfähigen Gleitschichten selbst wurden im Zusammenhang mit der bisherigen Erläuterung der einzelnen Ausführungsbeispiele nicht näher spezifiziert.

Unter mangelschmierungsfähige Gleitschichten ist dabei zu verstehen, daß bei diesen die Schmierung mit einem Schmiermittel für einen definierten Zeitraum unterbrochen werden kann, ohne daß Schäden im Bereich des jeweiligen Gleitlagers auftreten. Im Extremfall sind die mangelschmierungsfähigen Gleitschichten derart ausgebildet, daß sie trockenlauffähig sind, das heißt über einen längeren Zeitraum ohne Schmiermittel zur Lagerung geeignet sind.

Eine besonders vorteilhafte Ausführung derartiger mangelschmierungsfähiger Gleitschichten sieht vor, daß diese PTFE, das heißt Polytetrafluorethylen, umfassen.

Weiterhin lassen sich diese mangelschmierungsfähigen Gleitschichten dadurch verbessern, daß in das PTFE dessen Stabilität verbessernde Zusatzstoffe, wie zum Beispiel CaF, eingelagert sind.

Eine weitere vorteilhafte Lösung sieht vor, daß die mangelschmierungsfähigen Gleitschichten eine poröse Schicht aus Sinterbronze umfassen, welche ebenfalls gute Mangelschmierungseigenschaften aufweist.

Eine besonders günstige Lösung sieht vor, daß in die poröse Schicht aus Sinterbronze PTFE eingelagert ist.

Hinsichtlich des Antriebs der Kolbenantriebswelle wurden im Zusammenhang mit den bisherigen Ausführungsbeispielen keine näheren Angaben gemacht. So ist es besonders günstig für die Auslegung der Lagerung der Kolbenantriebswelle, wenn diese frei von antriebsseitigen Querkräften, das heißt quer zur Antriebswellenachse gerichteten Kräften, antreibbar ist, da damit die Auslegung der Lagerung der Kolbenantriebswelle derartige Querkräfte nicht berücksichtigen muß.

Besonders günstig ist es dabei, wenn die Kolbenantriebswelle über eine Kupplung antreibbar ist, wobei die Kupplung vorzugsweise als elektromagnetische Kupplung ausgebildet ist.

Hinsichtlich des Antriebs der Kupplung ist vorgesehen, daß diese über ein Antriebselement antreibbar ist.

Um über eine derartige Kupplung das Einleiten von Querkräften in die Kolbenantriebswelle zu vermeiden, ist vorzugsweise vorgesehen, daß das Antriebselement der Kupplung seinerseits über Wälzlager an dem Verdichtergehäuse gelagert ist. Somit wirken alle auf das Antriebselement wirkenden Querkräfte über das Wälzlager auf das Verdichtergehäuse, jedoch in wesentlich reduziertem Maße, wenn überhaupt, auf die Kolbenantriebswelle.

Das Antriebselement kann dabei jede Art von Antriebselement für eine Kupplung sein. Beispielsweise kann dies ein Antriebsrad, wie auch zum Beispiel ein Antriebszahnrad, für die Kupplung sein.

Eine alternative Form eines Antriebselements, insbesondere für den Einsatz im Kraftfahrzeug, sieht vor, daß das Antriebselement eine Riemenscheibe ist, bei der in erheblichem Maße aufgrund der Riemenspannung Querkräfte auftreten.

Weitere Merkmale und Vorteile der Erfindung sind Gegenstand der nachfolgenden Beschreibung sowie der zeichnerischen Darstellung eines Ausführungsbeispiels.

In der Zeichnung zeigen:
- Fig. 1: einen Längsschnitt durch ein Ausführungsbeispiel eines erfindungsgemäßen Kältemittelverdichters;
- Fig. 2: einen Schnitt längs Linie 2-2 in Fig. 1;
- Fig. 3: einen Schnitt längs Linie 3-3 in Fig. 1;
- Fig. 4: einen Schnitt durch eine in Lagerstellen des erfindungsgemäßen Kältemittelverdichters eingesetzte Gleitschicht;
- Fig. 5: einen Schnitt längs Linie 5-5 in Fig. 1;
- Fig. 6: eine perspektivische Darstellung eines in Fig. 5 dargestellten Gehäusedeckels;
- Fig. 7: einen Schnitt längs Linie 7-7 in Fig. 5;
- Fig. 8: eine vergrößerte ausschnittsweise Darstellung im Bereich um eine Kolbenantriebswelle längs Linie 8-8 in Fig. 3;
- Fig. 9: einen Schnitt längs Linie 9-9 in Fig. 2 und
- Fig. 10: einen Schnitt längs Linie 10-10 in Fig. 2.

Ein Ausführungsbeispiel eines erfindungsgemäßen Kältemittelverdichters für Kraftfahrzeuge, dargestellt in Fig. 1 umfaßt ein als Ganzes mit 10 bezeichnetes Verdichtergehäuse, welches einen Gehäusekörper 12 umfaßt, der auf einer Seite mit einem ersten Gehäusedeckel 14 und auf einer gegenüberliegenden Seite mit einem zweiten Gehäusedeckel 16 verschlossen ist.

Das Verdichtergehäuse 10 ist insgesamt unterteilbar in einen Zylinderabschnitt 20, welcher beispielsweise zwei Zylinderbänke 22 und 24 (Fig. 2) umfaßt, und einen in Einbauposition in vertikaler Richtung unterhalb des Zylinderabschnitts 20 liegenden Antriebswellenabschnitt 26, in welchem eine als Ganzes mit 30 bezeichnete Kolbenantriebswelle 30 um eine Antriebswellenachse 32 drehbar gelagert ist.

Die Lagerung der Kolbenantriebswelle 30 erfolgt dabei im Bereich einer ersten Lagerstelle 34, welche in dem Gehäusekörper 12 auf einer dem Gehäusedeckel 14 zugewandten Seite angeordnet ist, und einer zweiten Lagerstelle 36, welche an dem zweiten Gehäusedeckel 16 angeordnet ist.

Die Lagerstelle 34 wird dabei gebildet durch einen vorzugsweise einstückig an den Gehäusekörper 12 angeformten ersten Ringkörper 40, in welchen eine erste Gleitlagerbüchse 42 mit einer mangelschmierungsfähigen Gleitschicht 44 eingesetzt ist, wobei die Kolbenantriebswelle 30 in der Gleitlagerbüchse 42 mit einer als erste Gleitfläche 45 ausgebildeten Außenfläche gleitend gelagert ist. Die erste Gleitfläche 45 ist dabei in einem ersten Lagerabschnitt 46 der Kolbenantriebswelle 30 vorgesehen.

Die zweite Lagerstelle 36 wird gebildet, durch einen zweiten Ringkörper 50, der einstückig an den zweiten Gehäusedeckel 16 angeformt ist. In dem zweiten Ringkörper 50 sitzt eine zweite Gleitlagerbüchse 52 mit einer mangelerscheinungsfähigen Gleitschicht, in welcher die Kolbenantriebswelle 30 mit einer als zweite Gleitfläche 55 ausgebildeten Außenfläche eines zweiten Lagerabschnitts 56 der Kolbenantriebswelle 30 gelagert ist.

Die Kolbenantriebswelle 30 ist ihrerseits beispielsweise mit einem ersten Exzenterkörper 60 und einem zweiten Exzenterkörper 62 versehen, wobei auf dem ersten Exzenterkörper 60 ein erstes Pleuel 64 und ein zweites Pleuel 66 gelagert sind, während auf dem zweiten Körper ein drittes Pleuel 68 und ein viertes Pleuel 70 drehbar gelagert sind.

Wie in Fig. 2 dargestellt, treibt beispielsweise das dritte Pleuel 68 einen Kolben 80 der Zylinderbank 24, während das vierte Pleuel 70 einen Kolben 80 der Zylinderbank 22 antreibt.

In gleicher Weise treibt das erste Pleuel 64 einen Kolben der Zylinderbank 24 und das zweite Pleuel 66 einen Kolben der Zylinderbank 22.

Jedes der Pleuel 64, 66, 68, 70 ist mit seinem großen Pleuelauge 82 in Form eines Gleitlagers auf dem jeweiligen Exzenterkörper 60, 62 gelagert, während ein kleines Pleuelauge 84 des jeweiligen Pleuels über einen Kolbenbolzen 86 an dem jeweiligen Kolben 80 drehbar gelagert ist.

Dabei ist auch die Lagerung des kleinen Pleuelauges 84 an dem Kolbenbolzen 86 als Gleitlager ausgebildet.

Vorzugsweise sind das große Pleuelauge 82 und das kleine Pleuelauge 84 jeweils mit einer mangelerscheinungsfähigen Gleitschicht 88 versehen.

Jeder der Kolben 80 ist seinerseits, wie in Fig. 2 dargestellt, in einer Zylinder-Iauffläche 100 einer Zylinderbohrung 98 verschieblich geführt, und zwar vorzugsweise mindestens über einen Kolbenring 102, welcher im Kolbenhemd 104 nahe eines Kolbenbodens 106 angeordnet ist. Ferner erfolgt vorzugsweise noch eine Führung des jeweiligen Kolbens 80 durch eine Außenfläche 108 des Kolbenhemds 104, welche auf einer dem Kolbenboden 106 gegenüberliegenden Seite des Kolbenrings 102 angeordnet ist.

Der Kolbenring 102 ist vorzugsweise so ausgebildet, daß seine auf der Zylinderlauffläche 100 gleitende Außenseite 110 durch ein PTFE-umfassendes Material gebildet ist, wobei beispielsweise die Zylinderlauffläche 100 als eine bearbeitete und insbesondere gehärtete Aluminiumaußenfläche des aus Aluminiumguß hergestellten Gehäusekörpers 12 ausgebildet ist.

Darüber hinaus ist beispielsweise auch die Außenfläche 108 des Kolbenhemds 104 mit einer PTFE umfassenden Gleitschicht 112 versehen.

Durch die beschriebene Ausbildung des Kolbenrings 102 mit einer PTFE umfassenden Außenseite 110 und die Gleitschicht 112 mit einem PTFE umfassenden Material ist auch der Kolben 80 insgesamt mangelschmierungsfähig in der Zylinderbohrung 98 geführt.

Die Zylinderbohrung 98 ist dann ihrerseits noch durch eine Ventilplatte 116 abgeschlossen, auf welcher die zeichnerisch nicht dargestellten Ventile sitzen, die ihrerseits von einem Zylinderkopfdeckel 118 überdeckt sind.

Der Antrieb der Kolbenantriebswelle 30 erfolgt über einen sich auf einer der zweiten Lagerstelle 36 gegenüberliegenden Seite der ersten Lagerstelle 34 und über diese hinaus erstreckenden Antriebsabschnitt 120 der Kolbenantriebswelle 30, der seinerseits eine Gleitringdichtung 122 durchsetzt, die in einem eine Gleitringdichtungskammer 124 bildenden Ansatz 126 des ersten Gehäusedeckels 14 angeordnet ist.

Auf einem über die Gleitringdichtung 122 aus dem Verdichtergehäuse 10 überstehenden Endabschnitt 128 der Kolbenantriebswelle 30 ist eine Kupplungsscheibe 130 einer als Ganzes mit 132 bezeichneten elektromagnetischen Kupplung angeordnet, wobei die Kupplungsscheibe 130 über einen flexiblen Ring 136 an einer auf dem Endabschnitt 128 sitzenden Kupplungsnabe 138 gehalten ist.

Außerdem umfaßt die elektromagnetische Kupplung 132 eine antreibbare Riemenscheibe 140, die ihrerseits über Wälzlager 142 an dem Ansatz 126 des ersten Gehäusedeckels 14 drehbar gelagert ist.

Die Riemenscheibe 140 umfaßt noch einen Ringabschnitt 144, an welchen die Kupplungsscheibe 130 reibschlüssig anlegbar ist, und zwar durch einen Elektromagnet 146, der auf einer der Kupplungsscheibe 130 gegenüberliegenden Seite des Ringabschnitts 144 der Riemenscheibe 140 angeordnet ist und stationär am Ansatz 126 gehalten ist.

Durch Bestromen des Elektromagneten 146 wird die Kupplungsscheibe 130 gegen den Ringabschnitt 144 der Riemenscheibe 140 gezogen und reibschlüssig angelegt und dadurch von der angetriebenen Riemenscheibe 140 mitgenommen, wobei sämtliche durch den Riemenantrieb auf die Riemenscheibe 140 wirkenden einseitigen und quer zur Antriebswellenachse 32 gerichteten Kräfte von dem Wälzlager 142 für die Riemenscheibe 140 aufgenommen werden.

Der Antrieb des Antriebsabschnitts 120 der Kolbenantriebswelle 30 erfolgt von der Kupplungsscheibe 130 über den flexiblen Ring 136 und die Kupplungsnabe 138 frei von äußeren, insbesondere durch den Riemenantrieb bedingten Querkräften, so daß insbesondere auch im Bereich der ersten Lagerstelle 34 keine derartigen Querkräfte aufgenommen werden müssen.

Die einzigen, von der Kolbenantriebswelle 30 und somit den Lagerstellen 34 und 36 aufzunehmenden Querkräfte resultieren aus dem Antrieb der Kolben 80 über die Pleuel 64, 66, 68, 70.

Wie in Fig. 4 vergrößert dargestellt, sind die Gleitschichten 44, 54 so aufgebaut, daß diese einen Trägerkörper 150 aus Stahl aufweisen, auf welchem eine poröse Schicht 152 aus Sinterbronze angeordnet ist, wobei in Poren oder Zwischenräumen 154 der Schicht 152 aus Sinterbronze ein diese auffüllendes Material 156, umfassend PTFE (Polytetrafluorethylen) und Zuschlagstoffe eingebracht, beispielsweise eingewalzt ist, so daß an einer Gleitoberfläche 158 einer derartigen Gleitschichten 44, 54 die poröse Schicht 152 aus Sinterbronze zusammen mit dem PTFE umfassenden Material 156 vorliegt, die zusammen mangelschmierungsfähige oder zumindest zeitweise trockenlauffähige Eigenschaften an der Gleitoberfläche 158 ergeben, so daß die jeweiligen an diesen anliegenden Gleitflächen 45, 55 auch ohne Schmiermittel für eine nennenswerte Zeitdauer im wesentlichen verschleißfrei durch die Gleitoberfläche 158 oder an der Gleitoberfläche 158 geführt und abgestützt werden können.

Vorzugsweise ist ein derartiger Aufbau einer mangelschmierungsfähigen oder trockenlauffähigen Gleitoberfläche 158 nicht nur im Zusammenhang mit den Gleitlagerschichten 44 und 54 vorgesehen, sondern auch im Bereich des großen Pleuelauges 82 und des kleinen Pleuelauges 84 des jeweiligen Pleuels 64, 66, 68, 70, als Gleitschicht 88 sowie vorzugsweise auch bei der Gleitschicht 112 am Kolbenhemd 104 und bei der Ausbildung des Kolbenrings 102.

Trotz der mangelschmierungsfähigen Gleitschichten 44, 54, 88, 112 und der Kolbenringe 102 beim erfindungsgemäßen Verdichter arbeitet dieser auch mit Schmiermittel, das in dem Verdichtergehäuse 10 zumindest zum Teil mittels einer Schmiermittelfördereinrichtung 160 den einzelnen Gleitlagern zugeführt wird.

Die Schmiermittelfördereinrichtung 160 umfaßt eine Schmiermittelschleuderscheibe 162, welche koaxial zur Antriebswellenachse 32 mit der Kolbenantriebswelle 30 drehbar ist. Hierzu ist die Schmiermittelschleuderscheibe 162 an einem Unwuchtausgleichskörper 164 der Kolbenantriebswelle 30 gehalten und sitzt nahe des zweiten Gehäusedeckels 16, wobei die Schmiermittelschleuderscheibe 162 den an den zweiten Gehäusedeckel 16 angeformten Ringkörper 50 der zweiten Lagerstelle 36 auf dessen Außenseite umgreift (Fig. 1).

Die Schmiermittelschleuderscheibe 162 taucht dabei in einen Schmiermittelsumpf 166 ein, der sich im Innern des Verdichtergehäuses 10 bildet und schleudert das Schmiermittel aus dem Schmiermittelsumpf 166 gegen eine Innenseite 168 des zweiten Gehäusedeckels 16, wobei die Innenseite 168 radial zur Antriebswelle verlaufende Rippen 170 (Fig. 5, 6 7) aufweist, zwischen denen gegenüber den Rippen 170 zurückgesetzt liegende Auffangfläche 172 angeordnet sind, die zusammen mit den Rippen 170 in dem zweiten Gehäusedeckel 16 vertieft eingelassene Auffangtaschen 174 bilden, wobei die Auffangtaschen 174 lediglich zwischen den Rippen 170 liegen, die sich in Einbauposition des Kältemittelverdichters in vertikaler Richtung über der Kolbenantriebswelle 30 erstrecken. Das von der Schmiermittelschleuderscheibe 162 in die Auffangtaschen 174 geschleuderte Schmiermittel haftet dabei zumindest zum Teil an den Auffangflächen 172 und läuft an den Auffangflächen 172 und gegebenenfalls geführt durch die Rippen 170 schwerkraftbedingt in Richtung der Kolbenantriebswelle 30.

Die Auffangflächen 172 erstrecken sich dabei bis in einen Aufnahmeraum 176 für das Schmiermittel, welcher, wie in Fig. 1 und 7 erkennbar, in dem zweiten Gehäusedeckel 16 einer Stirnseite 178 der Kolbenantriebswelle zugewandt und zu dieser hin offen angeordnet ist.

Ausgehend von der Stirnseite 178 der Kolbenantriebswelle 30 erstreckt sich in diese hinein ein koaxial zur Antriebswellenachse 32 verlaufender zentraler Schmiermittel kanal 180, und zwar vorzugsweise von der Stirnseite 178 bis in den Antriebsabschnitt 120 hinein, wobei von dem Schmiermittelkanal 180 radial zur Antriebswellenachse 32 verlaufende Schmiermittelversorgungskanäle abzweigen.

Dies sind beispielsweise in dem ersten Lagerabschnitt 46 und dem zweiten Lagerabschnitt 56 vorgesehene Schmiermittelversorgungskanäle 182 und 184, die in den Gleitflächen 45 bzw. 55 liegende Mündungsöffnungen 186, 188 aufweisen, über welche eine Schmierung der gleitenden Lagerung der Gleitflächen 45 bzw. 55 auf den Gleitschichten 44, 54 der Gleitlagerbüchsen 42 bzw. 52 erfolgt.

Darüber hinaus zweigen vorzugsweise noch von dem zentralen Schmiermittelkanal 180 Schmiermittelversorgungskanäle 190, 192, 194 und 196 ab, die jeweils in Gleitflächen 200, 202, 204, 206 für die Pleuel 64, 66, 68, 70 liegende Mündungsöffnungen 210, 212, 214, 216 zur Schmierung der auf den Gleitflächen 200, 202, 204, 206 mit ihren Gleitschichten 88 gleitend gelagerten großen Pleuelaugen 82 der einzelnen Pleuel 64, 66, 68, 70 beitragen (Fig. 1).

Eine Schmierung im Bereich der Gleitschichten 88 der kleinen Pleuelaugen 84 und der Gleitschichten 112 sowie der Kolbenringe 102 der Kolben 80 erfolgt durch einen von der Schmiermittelschleuderscheibe 162 im Verdichtergehäuse 10 erzeugten Schmiermittelnebel.

Schließlich zweigt von dem zentralen Schmiermittelkanal 180 noch ein Schmiermittelversorgungskanal 220 ab, welcher zur Versorgung der Gleitringdichtung 122 mit Schmiermittel dient.

Wie ferner in Fig. 1 dargestellt, ist die Gleitringdichtungskammer 124 in dem Ansatz 126 so ausgebildet, daß sich in dieser das aus der Gleitringdichtung 122 auslaufende Schmiermittel sammelt und staut, wobei vorzugsweise die gesamte Gleitringdichtung 122 in dem sich in der Gleitringdichtungskammer 124 anstauenden Schmiermittel eingetaucht angeordnet ist und das Schmiermittel nur die Möglichkeit hat, die Gleitringdichtungskammer 124 über einen oberhalb des ersten Ringkörpers 40 angeordneten Überlaufkanal 222 zu verlassen.

Das durch die Gleitringdichtung 122 hindurchtretende Schmiermittel wird, wie in Fig. 8 dargestellt, in einem Zwischenraum 125 zwischen der Gleitringdichtung 122 und einer äußeren Wellendichtung 123 gesammelt und über einem Kanal 218 einem Hohlraum 219 zugeführt.

Sämtliches Schmiermittel, welches innerhalb eines vom Zylinderabschnitt 20 des Verdichtergehäuses 10 umschlossenen Zylinderraums 224 und innerhalb eines vom Antriebswellenabschnitt 26 umschlossenen Antriebswellenraums 226 anfällt, wobei der Zylinderraum 224 und der Antriebswellenraum 226 ineinander übergehen, sammelt sich schwerkraftbedingt in einer durch den Antriebswellenabschnitt 26 gebildeten Wanne 228, welche sich, wie in Fig. 1 dargestellt, in Richtung der Antriebswellenachse 32 von seiten der ersten Lagerstelle 34 in Richtung bis zum zweiten Gehäusedeckel 16 erstreckt und in unmittelbarem Anschluß an den zweiten Gehäusedeckel 16 einen Sammelraum 230 bildet, in welchem sich das Schmiermittel zur Ausbildung des Schmiermittelsumpfes 166 sammelt. Vorzugsweise ist dabei die Wanne 228 mit ihren Wandflächen 232 und der Bodenfläche 234 in Richtung des Sammelraums 230 geneigt, um sämtliches, in die Wanne 228 eintretendes Schmiermittel dem Sammelraum 230 schwerkraftbedingt zuführen.

Auch das aus dem Überlaufkanal 222 aus der Gleitringdichtungskammer 124 überlaufende Schmiermittel läuft um den ersten Ringkörper 40 herum in die Wanne 228 und wird dabei dem Sammelraum 230 zugeführt. Außerdem wird auch das sich in dem Hohlraum 219 sammelnde Schmiermittel über einen Kanal 236 dem Antriebswellenraum 226 zugeführt.

Der Sammelraum 230 ist vorzugsweise so ausgebildet, daß sich das in diesem zur Bildung des Schmiermittelsumpfes 166 sammelnde Schmiermittel auch bei Neigung der Antriebswellenachse gegenüber der idealen Einbauposition um bis zu plus/minus 35°, vorzugsweise bis zu plus/minus 15° in vertikaler Richtung oder auch Drehung des Verdichtergehäuses um die Antriebswellenachse 22 um bis zu plus/minus 90°, vorzugsweise bis zu plus/minus 45° gegenüber der optimalen Einbauposition noch von der Schmiermittelschleuderscheibe 162 erfaßt und in die Auffangtaschen 174 geschleudert werden kann.

Da bei dem erfindungsgemäßen Kältemittel Schmiermittel mittransportiert wird, wird dieses mittransportierte Schmiermittel zumindest zum Teil auch über angesaugtes Kältemittel wieder zugeführt.

Über einen Sauggaskanal 240 in das Verdichtergehäuse eintretendes Kältemittel wird beispielsweise auch Schmiermittel zugeführt, das sich bereits in dem zentralen Sauggaskanal 240 absetzen und dann in die zu den Zylinderbänken 22, 24 führenden Zweigkanäle 242, 244 eintreten wird.

Diese Zweigkanäle 242, 244 weisen ihrerseits, wie insbesondere in Fig. 2 und Fig. 7 dargestellt, Sammelbereiche 246, 248 auf, von welchen ausgehend Schmiermittel über Ablaufkanäle 250, 252 in den Zylinderraum 224 eintreten und von dort zur Wanne 228 geführt werden kann, so daß auch das vom Kältemittel wiederum dem Kältemittelverdichter zugeführte Schmiermittel in dem Sammelraum 230 gesammelt werden kann.

Schließlich strömt das in dem Kältemittelverdichter verdichtete Kältemittel über Zweigkanäle 256, 258 in einen zentralen Druckgaskanal 260, von welchem es ausgehend über einen Druckgasanschluß 262 aus dem Verdichtergehäuse 10 austritt (Fig. 3, 9).

Zur Isolation des durch heißes Druckgas aufgeheizten zentralen Druckgaskanals 260 gegenüber den Zylinderbohrungen 98 und dem Sauggaskanal 240 sind hohle Gehäusetaschen 270 in den Gehäusekörper 12 eingeformt, die mit dem Zylinderraum 224 nur durch einen Druckausgleichskanal 272 verbunden sind, so daß das in diesen im wesentlichen nicht durchwirbelte insbesondere ruhende gasförmige Medium eine thermische Isolation bewirkt (Fig. 9, 10).

## Patentansprüche

1. Kältemittelverdichter für Kraftfahrzeuge umfassend
ein Verdichtergehäuse (10),
mindestens zwei in dem Verdichtergehäuse (10) angeordnete Zylinderbohrungen (98),
in den Zylinderbohrungen (98) angeordnete Kolben (80),
einen in dem Verdichtergehäuse (10) angeordneten Antriebswellenraum (226)
sowie eine in dem Antriebswellenraum (226) angeordnete Kolbenantriebswelle (30),
**dadurch gekennzeichnet, dass** in Einbauposition des Kältemittelverdichters der Antriebswellenraum (226) mit einem sich nur über einen Teil der Ausdehnung desselben erstreckenden und in Schwerkraftrichtung tiefstliegenden Bereich einen Sammelraum (230) für Schmiermittel bildet, dass der Antriebswellenraum (226) sich an den Sammelraum (230) anschließende Wandflächen (232, 234) aufweist, die im Wesentlichen das gesamte im Antriebswellenraum (226) anfallende Schmiermittel dem Sammelraum (230) zuführen, dass der Sammelraum (230) bei einer Neigung einer Antriebswellenachse (32) gegenüber der Einbauposition bis zu plus/minus 15° stets der tiefstliegende Teilbereich eines Antriebswellenabschnitts (26) des Verdichtergehäuses (10) bleibt, dass eine Schmiermittelfördereinrichtung (160) eine in den Sammelraum (230) eingreifende Schmiermittelschleuderscheibe (162) umfasst, welche das Schmiermittel aus dem Sammelraum (230) aufnimmt und zu Schmierstellen (44, 54, 88, 112, 102) fördert, und welche in der Einbauposition im Wesentlichen vertikal verläuft.

2. Kältemittelverdichter nach Anspruch 1, **dadurch gekennzeichnet, dass** ein Teil der Wandflächen (234) schräg zu einer Antriebswellenachse (32) der Kolbenantriebswelle (30) verläuft.

3. Kältemittelverdichter nach einem der voranstehenden Ansprüche, **dadurch gekennzeichnet, dass** der Sammelraum (230) an einen Gehäusedeckel (16) des Verdichtergehäuses (10) angrenzt.

4. Kältemittelverdichter nach Anspruch 3, **dadurch gekennzeichnet, dass** sich der Gehäusedeckel (16) quer zur Antriebswellenachse (32) der Kolbenantrlebswelle (30) erstreckt.

5. Kältemittelverdichter nach einem der voranstehenden Ansprüche, **dadurch gekennzeichnet, dass** der Antriebswellenraum (226) in Einbauposition des Verdichters in Schwerkraftrichtung unterhalb eines Zylinderraums (224) des Verdichtergehäuses (10) liegt.

6. Kältemittelverdichter nach Anspruch 5, **dadurch gekennzeichnet, dass** der Zylinderraum (224) derart gestaltet ist, dass in diesem anfallendes Schmiermittel im Wesentlichen in den Antriebswellenraum (226) eintritt.

7. Kältemittelverdichter nach einem der voranstehenden Ansprüche, **dadurch gekennzeichnet, dass** der Sammelraum (230) in einen Antriebswellenabschnitt (26) des Verdichtergehäuses (10) eingeformt ist.

8. Kältemittelverdichter nach einem der voranstehenden Ansprüche, **dadurch gekennzeichnet, dass** in den Antriebswellenabschnitt (26) die das Schmiermittel zum Sammelraum (230) hin führenden Wandflächen eingeformt sind.

9. Kältemittelverdichter nach Anspruch 7 oder 8, **dadurch gekennzeichnet, dass** der Antriebswellenabschnitt (26) des Verdichtergehäuses (10) eine zum Sammelraum (230) hin geneigte Wanne (228) bildet.

10. Kältemittelverdichter nach einem der voranstehenden Ansprüche, **dadurch gekennzeichnet, dass** der Sammelraum (230) bei einer Neigung des Verdichtergehäuses (10) um die Antriebswellenachse (32) der Kolbenantriebswelle (30) bis maximal plus/minus 90° gegenüber der Einbauposition stets das Schmiermittel sammelt.

11. Kältemittelverdichter nach einem der voranstehenden Ansprüche, **dadurch gekennzeichnet, dass** die Schmiermittelschleuderscheibe (162) von der Kolbenantriebswelle (30) angetrieben ist.

12. Kältemittelverdichter nach Anspruch 11, **dadurch gekennzeichnet, dass** die Kolbenantriebswelle (30) die Schmiermittelschleuderscheibe (162) trägt.

13. Kältemittelverdichter nach einem der voranstehenden Ansprüche, **dadurch gekennzeichnet, dass** die Schmiermittelschleuderscheibe (162) nahe des dem Sammelraum (230) nächstliegendem Verdichtergehäusedeckels (16) angeordnet ist.

14. Kältemittelverdichter nach einem der voranstehenden Ansprüche, **dadurch gekennzeichnet, dass** die Schmiermittelfördereinrichtung (160) einen Aufnahmeraum (176) für von der Schmiermittelschleuderscheibe (162) geschleudertes Schmiermittel aufweist.

15. Kältemittelverdichter nach Anspruch 14, **dadurch gekennzeichnet, dass** der Aufnahmeraum (176) so angeordnet ist, dass in diesen gegen eine Auffangfläche (172) geschleudertes und von dieser ablaufendes Schmiermittel eintritt.

16. Kältemittelverdichter nach Anspruch 14 oder 15, **dadurch gekennzeichnet, dass** der Aufnahmeraum (176) in dem Gehäusedeckel (16) angeordnet ist.

17. Kältemittelverdichter nach einem der Ansprüche 14 bis 16, **dadurch gekennzeichnet, dass** die Auffangfläche (172) an dem Gehäusedeckel (16) angeordnet ist.

18. Kältemittelverdichter nach einem der Ansprüche 15 bis 17, **dadurch gekennzeichnet, dass** die Schmiermittelfördereinrichtung (160) Leitrippen (170) aufweist, welche das Schmiermittel in den Aufnahmeraum (176) leiten.

19. Kältemittelverdichter nach einem der voranstehenden Ansprüche, **dadurch gekennzeichnet, dass** die Schmiermittelfördereinrichtung (160) einen in die Kolbenantriebswelle (30) integrierten zentralen Schmiermittelkanal (180) umfasst.

20. Kältemittelverdichter nach Anspruch 19, **dadurch gekennzeichnet, dass** dem zentralen Schmiermittelkanal (180) aus dem Aufnahmeraum (176) Schmiermittel zuführbar ist.

21. Kältemittelverdichter nach Anspruch 19 oder 20, **dadurch gekennzeichnet, dass** der zentrale Schmiermittelkanal (180) mit quer zu diesem verlaufenden Schmiermittelversorgungskanälen (182, 184, 190, 192, 194, 196, 220) für Schmierstellen der Kolbenantriebswelle (30) versehen ist.

22. Kältemittelverdichter nach einem der voranstehenden Ansprüche, **dadurch gekennzeichnet, dass** die Füllmenge des Schmiermittels im Kältemittelverdichter geringer ist als das Doppelte des Hubraums des Kältemittelverdichters.

23. Kältemittelverdichter nach Anspruch 22, **dadurch gekennzeichnet, dass** die Füllmenge des Schmiermittels kleiner als das 1,5-fache des Hubraums des Kältemittelverdichters ist.

24. Kältemittelverdichter nach einem der voranstehenden Ansprüche, dass die Kolbenantriebswelle (30) im Verdichtergehäuse (10) nur in Gleitlagern gelagert ist und dass die Gleitlager mangelschmierungsfähige Gleitschichten (44, 54) aufweisen.

25. Kältemittelverdichter nach Anspruch 24, **dadurch gekennzeichnet, dass** an der Kolbenantriebswelle (30) Antriebselemente (64, 66, 68, 70) für die Kolben (80) mit Gleitlagern gelagert sind, die mangelschmierungsfähige Gleitschichten (88) aufweisen.

26. Kältemittelverdichter nach Anspruch 24 oder 25, **dadurch gekennzeichnet, dass** die Antriebselemente (64, 66, 68, 70) an den Kolben (80) mit Gleitlagern gelagert sind, die mangelschmierungsfähige Gleitschichten (88) aufweisen.

27. Kältemittelverdichter nach einem der Ansprüche 24 bis 26, **dadurch gekennzeichnet, dass** die Kolben (80) mangelschmierungsfähig an den Zylinderlaufflächen (100) geführt sind.

28. Kältemittelverdichter nach Anspruch 27, **dadurch gekennzeichnet, dass** die Kolben (80) mangelschmierungsfähige Kolbenringe (102) aufweisen.

29. Kältemittelverdichter nach einem der Ansprüche 27 oder 28, **dadurch gekennzeichnet, dass** die Kolben (80) mit mangeischmierungsfähigen Gleitschichten (112) versehen sind.

30. Kältemittelverdichter nach einem der Ansprüche 27 bis 29, **dadurch gekennzeichnet, dass** die Kolben (80) zylinderlaufbüchsenfrel an dem Verdichtergehäuse (10) geführt sind.

31. Kältemittelverdichter nach einem der Ansprüche 24 bis 30, **dadurch gekennzeichnet, dass** die mangelschmierungsfähigen Gleitschichten (44, 54, 88, 112) PTFE umfassen.

32. Kältemittelverdichter nach Anspruch 31, **dadurch gekennzeichnet, dass** in das PTFE dessen Stabilität verbessernde Zusatzstoffe eingelagert sind.

33. Kältemittelverdichter nach einem der Ansprüche 24 bis 32, **dadurch gekennzeichnet, dass** die mangelschmierungsfähigen Gleitschichten (44, 54, 88, 112) eine poröse Schicht (152) aus Sinterbronze umfassen.

34. Kältemittelverdichter nach Anspruch 33, **dadurch gekennzeichnet, dass** in die poröse Schicht (152) aus Sinterbronze PTFE eingelagert ist.

35. Kältemittelverdichter nach einem der voranstehenden Ansprüche, **dadurch gekennzeichnet, dass** die Kolbenantriebswelle (30) frei von antriebsseitigen Querkräften antreibbar ist.

36. Kältemittelverdichter nach Anspruch 35, **dadurch gekennzeichnet, dass** die Kolbenantriebswelle (30) über eine Kupplung (132) antreibbar ist.

37. Kältemittelverdichter nach Anspruch 36, **dadurch gekennzeichnet, dass** die Kupplung (132) über ein Antriebselement (140) antreibbar ist.

38. Kältemittelverdichter nach Anspruch 37, **dadurch gekennzeichnet, dass** das Antriebselement (140) in seinerseits über Wälzlager (142) an dem Verdichtergehäuse (10) gelagert ist.

## Claims

1. Refrigerant compressor for motor vehicles comprising
a compressor housing (10),
at least two cylinder bores (98) arranged in the compressor housing (10),
pistons (80) arranged in the cylinder bores (98),
a drive shaft chamber (226) arranged in the compressor housing (10) as well as a piston drive shaft (30) arranged in the drive shaft chamber (226),
**characterized in that** in the installed position of the refrigerant compressor the drive shaft chamber (226) forms a collection chamber (230) for lubricant with an area extending over only part of the extent of the drive shaft chamber and being located at the lowest point in the direction of gravity, **in that** the drive shaft chamber (226) has wall surfaces (232, 234) adjoining the collection chamber (230), which guide essentially all the lubricant accumulating in the drive shaft chamber (226) to the collection chamber (230), **in that** with an inclination of a drive shaft axis (32) of up to plus/minus 15° in relation to the installed position, the collection chamber (230) always remains the lowest subsection of a drive shaft section (26) of the compressor housing (10), and **in that** a lubricant conveying device (160) comprises a lubricant pitching disk (162) engaging in the collection chamber (230), which takes up the lubricant from the collection chamber (230) and conveys it to lubrication points (44, 54, 88, 112, 102), and which extends essentially vertically in the installed position.

2. Refrigerant compressor in accordance with claim 1, **characterized in that** some of the wall surfaces (234) extend at an angle to a drive shaft axis (32) of the piston drive shaft (30).

3. Refrigerant compressor in accordance with any one of the preceding claims, **characterized in that** the collection chamber (230) borders on a housing cover (16) of the compressor housing (10).

4. Refrigerant compressor in accordance with claim 3, **characterized in that** the housing cover (16) extends transversely to the drive shaft axis (32) of the piston drive shaft (30).

5. Refrigerant compressor in accordance with any one of the preceding claims, **characterized in that** the drive shaft chamber (226) is located beneath a cylinder chamber (224) of the compressor housing (10) in the direction of gravity in the installed position of the compressor.

6. Refrigerant compressor in accordance with claim 5, **characterized in that** the cylinder chamber (224) is designed in such a manner that lubricant accumulating in it essentially enters the drive shaft chamber (226).

7. Refrigerant compressor in accordance with any one of the preceding claims, **characterized in that** the collection chamber (230) is integrally formed in a drive shaft section (26) of the compressor housing (10).

8. Refrigerant compressor in accordance with any one of the preceding claims, **characterized in that** the wall surfaces guiding the lubricant to the collection chamber (230) are integrally formed in the drive shaft section (26).

9. Refrigerant compressor in accordance with claim 7 or 8, **characterized in that** the drive shaft section (26) of the compressor housing (10) forms a pan (228) inclined towards the collection chamber (230).

10. Refrigerant compressor in accordance with any one of the preceding claims, **characterized in that** the collection chamber (230) always collects the lubricant with an inclination of the compressor housing (10) about the drive shaft axis (32) of the piston drive shaft (30) of up to at the most plus/minus 90° in relation to the installed position.

11. Refrigerant compressor in accordance with any one of the preceding claims, **characterized in that** the lubricant pitching disk (162) is driven by the piston drive shaft (30).

12. Refrigerant compressor in accordance with claim 11, **characterized in that** the piston drive shaft (30) bears the lubricant pitching disk (162).

13. Refrigerant compressor in accordance with any one of the preceding claims, **characterized in that** the lubricant pitching disk (162) is arranged close to the compressor housing cover (16) located nearest to the collection chamber (230).

14. Refrigerant compressor in accordance with any one of the preceding claims, **characterized in that** the lubricant conveying device (160) has a receiving chamber (176) for lubricant pitched by the lubricant pitching disk (162).

15. Refrigerant compressor in accordance with claim 14, **characterized in that** the receiving chamber (176) is arranged such that lubricant pitched against a collecting surface (172) and running down it enters the receiving chamber.

16. Refrigerant compressor in accordance with claim 14 or 15, **characterized in that** the receiving chamber (176) is arranged in the housing cover (16).

17. Refrigerant compressor in accordance with any one of claims 14 to 16, **characterized in that** the collecting surface (172) is arranged on the housing cover (16).

18. Refrigerant compressor in accordance with any one of claims 15 to 17, **characterized in that** the lubricant conveying device (160) has guide ribs (170) which guide the lubricant into the receiving chamber (176).

19. Refrigerant compressor in accordance with any one of the preceding claims, **characterized in that** the lubricant conveying device (160) comprises a central lubricant channel (180) integrated into the piston drive shaft (30).

20. Refrigerant compressor in accordance with claim 19, **characterized in that** lubricant can be fed to the central lubricant channel (180) from the receiving chamber (176).

21. Refrigerant compressor in accordance with claim 19 or 20, **characterized in that** the central lubricant channel (180) is provided with lubricant supply channels (182, 184, 190, 192, 194, 196, 220) for lubrication points of the piston drive shaft (30), which extend transversely to the central lubricant channel.

22. Refrigerant compressor in accordance with any one of the preceding claims, **characterized in that** the filling amount of the lubricant in the refrigerant compressor is less than double the capacity of the refrigerant compressor.

23. Refrigerant compressor in accordance with claim 22, **characterized in that** the filling amount of the lubricant is less than 1.5 times the capacity of the refrigerant compressor.

24. Refrigerant compressor in accordance with any one of the preceding claims, **characterized in that** the piston drive shaft (30) is mounted in the compressor housing (10) only in slide bearings, and **in that** the slide bearings have slide coatings (44, 54) with lubrication deficiency properties.

25. Refrigerant compressor in accordance with claim 24, **characterized in that** drive elements (64, 66, 68, 70) for the pistons (80) are mounted on the piston drive shaft (30) with slide bearings having slide coatings (88) with lubrication deficiency properties.

26. Refrigerant compressor in accordance with claim 24 or 25, **characterized in that** the drive elements (64, 66, 68, 70) are mounted on the pistons (80) with slide bearings having slide coatings (88) with lubrication deficiency properties.

27. Refrigerant compressor in accordance with any one of claims 24 to 26, **characterized in that** the pistons (80) are guided on the cylinder working surfaces (100) in a manner with lubrication deficiency properties.

28. Refrigerant compressor in accordance with claim 27, **characterized in that** the pistons (80) have piston rings (102) with lubrication deficiency properties.

29. Refrigerant compressor in accordance with claim 27 or 28, **characterized in that** the pistons (80) are provided with slide coatings (112) with lubrication deficiency properties.

30. Refrigerant compressor in accordance with any one of claims 27 to 29, **characterized in that** the pistons (80) are guided on the compressor housing (10) without any cylinder liners.

31. Refrigerant compressor in accordance with any one of claims 24 to 30, **characterized in that** the slide coatings (44, 54, 88, 112) with lubrication deficiency properties comprise PTFE.

32. Refrigerant compressor in accordance with claim 31, **characterized in that** additives improving the stability of the PTFE are incorporated into it.

33. Refrigerant compressor in accordance with any one of claims 24 to 32, **characterized in that** the slide coatings (44, 54, 88, 112) with lubrication deficiency properties comprise a porous layer (152) consisting of sintered bronze.

34. Refrigerant compressor in accordance with claim 33, **characterized in that** PTFE is incorporated into the porous layer (152) consisting of sintered bronze.

35. Refrigerant compressor in accordance with any one of the preceding claims, **characterized in that** the piston drive shaft (30) is drivable free from transverse forces on the drive side.

36. Refrigerant compressor in accordance with claim 35, **characterized in that** the piston drive shaft (30) is drivable via a coupling (132).

37. Refrigerant compressor in accordance with claim 36, **characterized in that** the coupling (132) is drivable via a drive element (140).

38. Refrigerant compressor in accordance with claim 37, **characterized in that** the drive element (140) is for its part mounted on the compressor housing (10) via roller bearings (142).

## Revendications

1. Compresseur frigorifique pour véhicules automobiles comprenant
■ un boîtier de compresseur (10),
■ au moins deux perçages cylindriques (98) disposés dans le boîtier de compresseur (10),
■ des pistons (80) disposés dans les perçages cylindriques (98),
■ un espace d'arbre d'entraînement (226) disposé dans le boîtier de compresseur (10)
■ ainsi qu'un arbre d'entraînement de piston (30) disposé dans l'espace d'arbre d'entraînement (226),
**caractérisé en ce qu'**en position d'installation du compresseur frigorifique, l'espace d'arbre d'entraînement (226) avec une zone ne s'étendant que sur une partie de son étendue et la plus profonde dans le sens de la force de gravité forme une chambre collectrice (230) pour lubrifiant, **en ce que** l'espace d'arbre d'entraînement (226) présente des surfaces de paroi (232, 234) contiguës à la chambre collectrice (230) qui amènent essentiellement l'ensemble du lubrifiant arrivant dans l'espace d'arbre d'entraînement (226) à la chambre collectrice (230), **en ce que** la chambre collectrice (230) reste toujours en cas d'inclinaison d'un axe d'arbre d'entraînement (32) par rapport à la position d'installation jusqu'à plus ou moins 15°, la zone partielle la plus profonde d'une partie d'arbre d'entraînement (26) du boîtier du compresseur (10), **en ce qu'**un dispositif de transport de lubrifiant (160) comprend un disque centrifuge de lubrifiant (162) s'engageant dans la chambre collectrice (230) qui reçoit le lubrifiant de la chambre collectrice (230) et le transporte aux points de lubrification (44, 54, 88, 112, 102), et qui s'étend essentiellement verticalement dans la position d'installation.

2. Compresseur frigorifique selon la revendication 1, **caractérisé en ce qu'**une partie des surfaces de paroi (234) s'étend en biais par rapport à un axe (32) de l'arbre d'entraînement de piston (30).

3. Compresseur frigorifique selon l'une quelconque des revendications précédentes, **caractérisé en ce que** la chambre collectrice (230) est contiguë à un couvercle (16) du boîtier de compresseur (10).

4. Compresseur frigorifique selon la revendication 3, **caractérisé en ce que** le couvercle de boîtier (16) s'étend transversalement à l'axe (32) de l'arbre d'entraînement de piston (30).

5. Compresseur frigorifique selon l'une quelconque des revendications précédentes, **caractérisé en ce que** l'espace d'arbre d'entraînement (226) se trouve en position d'installation du compresseur dans le sens de la force de gravité sous un espace cylindrique (224) du boîtier de compresseur (10).

6. Compresseur frigorifique selon la revendication 5, **caractérisé en ce que** l'espace cylindrique (224) est conçu de sorte que du lubrifiant arrivant dans celui-ci entre essentiellement dans l'espace d'arbre d'entraînement (226).

7. Compresseur frigorifique selon l'une quelconque des revendications précédentes, **caractérisé en ce que** la chambre collectrice (230) est formée dans une partie d'arbre d'entraînement (26) du boîtier de compresseur (10).

8. Compresseur frigorifique selon l'une quelconque des revendications précédentes, **caractérisé en ce que** les surfaces de paroi guidant le lubrifiant vers la chambre collectrice (230) sont formées dans la partie d'arbre d'entraînement (26).

9. Compresseur frigorifique selon la revendication 7 ou 8, **caractérisé en ce que** la partie d'arbre d'entraînement (26) du boîtier de compresseur (10) forme une cuvette (228) inclinée vers la chambre collectrice (230).

10. Compresseur frigorifique selon l'une quelconque des revendications précédentes, **caractérisé en ce que** la chambre collectrice (230) collecte toujours le lubrifiant en cas d'inclinaison du boîtier de compresseur (10) autour de l'axe (32) de l'arbre d'entraînement de piston (30) jusqu'à plus ou moins 90 ° au maximum par rapport à la position d'installation.

11. Compresseur frigorifique selon l'une quelconque des revendications précédentes, **caractérisé en ce que** le disque centrifuge de lubrifiant (162) est entraîné par l'arbre d'entraînement de piston (30).

12. Compresseur frigorifique selon la revendication 11, **caractérisé en ce que** l'arbre d'entraînement de piston (30) porte le disque centrifuge de lubrifiant (162).

13. Compresseur frigorifique selon l'une quelconque des revendications précédentes, **caractérisé en ce que** le disque centrifuge de lubrifiant (162) est disposé près du couvercle de boîtier de compresseur (16) le plus proche de la chambre collectrice (230).

14. Compresseur frigorifique selon l'une quelconque des revendications précédentes, **caractérisé en ce que** le dispositif de transport de lubrifiant (160) présente un espace récepteur (176) pour le lubrifiant centrifugé par le disque centrifuge de lubrifiant (162).

15. Compresseur frigorifique selon la revendication 14, **caractérisé en ce que** l'espace récepteur (176) est disposé de sorte que le lubrifiant centrifugé contre une surface collectrice (172) et s'écartant de celle-ci entre dans celui-ci.

16. Compresseur frigorifique selon la revendication 14 ou 15, **caractérisé en ce que** l'espace récepteur (176) est disposé dans le couvercle de boîtier (16).

17. Compresseur frigorifique selon l'une quelconque des revendications 14 à 16, **caractérisé en ce que** la surface collectrice (172) est disposée sur le couvercle de boîtier (16).

18. Compresseur frigorifique selon l'une quelconque des revendications 15 à 17, **caractérisé en ce que** le dispositif de transport de lubrifiant (160) présente des nervures directrices (170) qui dirigent le lubrifiant dans l'espace récepteur (176).

19. Compresseur frigorifique selon l'une quelconque des revendications précédentes, **caractérisé en ce que** le dispositif de transport de lubrifiant (160) comprend un canal de lubrifiant (180) central intégré dans l'arbre d'entraînement de piston (30).

20. Compresseur frigorifique selon la revendication 19, **caractérisé en ce que** le lubrifiant peut être amené au canal de lubrifiant (180) central depuis l'espace récepteur (176).

21. Compresseur frigorifique selon la revendication 19 ou 20, **caractérisé en ce que** le canal de lubrifiant (180) central est pourvu de canaux d'alimentation en lubrifiant (182, 184, 190, 192, 194, 196, 220) s'étendant transversalement à celui-ci pour des points de lubrification de l'arbre d'entraînement de piston (30).

22. Compresseur frigorifique selon l'une quelconque des revendications précédentes, **caractérisé en ce que** la quantité de remplissage du lubrifiant dans le compresseur frigorifique est inférieure au double de l'espace pour le piston du compresseur frigorifique.

23. Compresseur frigorifique selon la revendication 22, **caractérisé en ce que** la quantité de remplissage du lubrifiant est inférieure à 1,5 fois l'espace pour le piston du compresseur frigorifique.

24. Compresseur frigorifique selon l'une quelconque des revendications précédentes, **caractérisé en ce que** l'arbre d'entraînement de piston (30) dans le boîtier de compresseur (10) n'est logé que dans des paliers lisses et **en ce que** les paliers lisses présentent des couches lisses (44, 54) aptes à la lubrification défectueuse.

25. Compresseur frigorifique selon la revendication 24, **caractérisé en ce que** des éléments d'entraînement (64, 66, 68, 70) pour les pistons (80) sont logés avec des paliers lisses sur l'arbre d'entraînement de piston (30), lesquels présentent des couches lisses (88) aptes à la lubrification défectueuse.

26. Compresseur frigorifique selon la revendication 24 ou 25, **caractérisé en ce que** les éléments d'entraînement (64, 66, 68, 70) sont logés sur des pistons (80) avec des paliers lisses qui présentent des couches lisses (88) aptes à la lubrification défectueuse.

27. Compresseur frigorifique selon l'une quelconque des revendications 24 à 26, **caractérisé en ce que** les pistons (80) sont guidés de manière apte à la lubrification défectueuse sur les glaces de cylindre (100).

28. Compresseur frigorifique selon la revendication 27, **caractérisé en ce que** les pistons (80) présentent des segments de piston (102) aptes à la lubrification défectueuse.

29. Compresseur frigorifique selon l'une quelconque des revendications 27 ou 28, **caractérisé en ce que** les pistons (80) sont pourvus de couches lisses (112) aptes à la lubrification défectueuse.

30. Compresseur frigorifique selon l'une quelconque des revendications 27 à 29, **caractérisé en ce que** les pistons (80) sont guidés sans chemise de cylindre sur le boîtier de compresseur (10).

31. Compresseur frigorifique selon l'une quelconque des revendications 24 à 30, **caractérisé en ce que** les couches lisses (44, 54, 88, 112) aptes à la lubrification défectueuse comprennent du PTFE.

32. Compresseur frigorifique selon la revendication 31, **caractérisé en ce que** des additifs améliorant sa stabilité sont emmagasinés dans le PTFE.

33. Compresseur frigorifique selon l'une quelconque des revendications 24 à 32, **caractérisé en ce que** les couches lisses (44, 54, 88, 112) aptes à la lubrification défectueuse comprennent une couche (152) poreuse en bronze fritté.

34. Compresseur frigorifique selon la revendication 33, **caractérisé en ce que** du PTFE est emmagasiné dans la couche (152) poreuse en bronze fritté.

35. Compresseur frigorifique selon l'une quelconque des revendications précédentes, **caractérisé en ce que** l'arbre d'entraînement de piston (30) peut être entraîné sans forces transversales côté entraînement.

36. Compresseur frigorifique selon la revendication 35, **caractérisé en ce que** l'arbre d'entraînement de piston (30) peut être entraîné par un couplage (132).

37. Compresseur frigorifique selon la revendication 36, **caractérisé en ce que** le couplage (132) peut être entraîné par un élément d'entraînement (140).

38. Compresseur frigorifique selon la revendication 37, **caractérisé en ce que** l'élément d'entraînement (140) est logé de son côté via des paliers à roulement (142) sur le boîtier de compresseur (10).
